# EUROPÄISCHE PATENTSCHRIFT

(11) **EP 1 254 770 B1**
(45) Veröffentlichungstag und Bekanntmachung des Hinweises auf die Patenterteilung: **01.10.2003**
(21) Anmeldenummer: 02017782.0
(22) Anmeldetag: 21.12.1999
(51) Int. Cl.: B41F 30/04, B41F 27/12

(54) **Vorrichtung zum Befestigen eines Gummituches**
Device for fixing a rubber blanket
Dispositif permettant de fixer un blanchet

(30) Priorität: 28.12.1998 DE 19860477
(43) Veröffentlichungstag der Anmeldung: 06.11.2002
(62) Teilanmeldung aus: 99964444.6
(73) Patentinhaber: Koenig & Bauer Aktiengesellschaft, 97080 Würzburg (DE)
(72) Erfinder: Holm, Helmut, 97250 Erlabrunn (DE)

(56) Entgegenhaltungen:
- DE-A- 19 616 337
- DE-U- 7 820 773

## Beschreibung

Die Erfindung betrifft eine Vorrichtung zum Befestigen eines Gummituches auf einem Gummituchzylinder einer Rotationsdruckmaschine gemäß dem Oberbegriff des Anspruches 1.

Durch die DE 196 16 337 A1 ist eine Gummituchspannvorrichtung bekannt, bei welcher die Gummituchenden jeweils mit einer Einhängeschiene versehen sind. Dabei wird ein erstes oder vorlaufendes Ende in eine seitliche Aussparung des Zylinderkanals verbracht und ein zweites oder nachlaufendes Ende wird mittels einer Spannleiste radial in den Kanal gezogen und so gespannt.

Die DE 78 20 773 U1 zeigt ein Gummituch mit Einhängeschienen, wobei die Einhängeschienen über die Breite des Gummituches überstehen.

Der Erfindung liegt die Aufgabe zugrunde, eine Vorrichtung zum Befestigen eines Gummituches auf einem Gummituchzylinder zu schaffen.

Die Aufgabe wird erfindungsgemäß durch die Merkmale des Anspruches 1 gelöst.

Die mit der Erfindung erzielbaren Vorteile bestehen insbesondere darin, daß nur ein schmaler sichtbarer Spannkanal vorhanden ist, so daß mit dem Gummituchzylinder eine große Drucklänge erzielt wird. Für diese einfache und zuverlässig arbeitende Vorrichtung wird weder eine Spannspindel noch eine Spannleiste benötigt.

Ein Ausführungsbeispiel der Erfindung ist in der Zeichnung dargestellt und wird im folgenden näher beschrieben.

Es zeigen:
- Fig. 1: einen Teilquerschnitt durch einen Zylinder mit der erfindungsgemäßen Vorrichtung entlang der Schnittlinie I-I nach Fig. 2;
- Fig. 2: eine Draufsicht auf das Ende eines Zylinders mit der Vorrichtung entsprechend der Darstellung nach Fig. 1.

Auf der Mantelfläche 01 eines Gummituchzylinders 02 liegt ein Gummituch 03 z. B. mit einer Dicke a von ca. 2 mm und einer Breite b von ca. 1000 mm auf. Am ersten und zweiten Ende 04; 06 des Gummituches 03 ist je eine- z. B. U-förmige -erste Verstärkungsschiene 07 und eine zweite Verstärkungsschiene 08 form- undloder stoffschlüssig angebracht. Sie sind in Bezug auf ihre Längsachse ausreichend biegesteif. Querschnitt-, Form- und Widerstandsmoment sind entsprechend ausgewählt. Die Verstärkungsschienen 07; 08 stehen jeweils mit ihren ersten (linken) Enden 12 und ihren zweiten (rechten) Enden 13 links und rechts über das Gummituch 03 um mindestens fünf Millimeter seitlich hinaus. Die Verstärkungsschienen 07; 08 sind länger als das Gummituch 03 breit ist.

Wie gesagt, sind die Enden 04; 06 des Gummituches 03 an den Verstärkungsschienen 07; 08 z. B. mittels Nieten oder durch Kleben, Vulkanisieren usw. befestigt. Die Verstärkungsschienen 07; 08 können jeweils eine Höhe f aufweisen, die das 20- bis 40-fachen der Dicke a des Gummituches 03 beträgt.

Die in den Zylinderkanal 14 eingekanteten Enden 12, 13 der Verstärkungsschienen 07; 08 ragen über die Breite b des Gummituches 03 wie auch seitlich aus dem Zylinderkanal 14 hinaus.

Die Enden 04; 06 des Gummituches 03 mit dem an ihnen befestigten Teil der Verstärkungsschienen 07; 08 werden in den etwa in radialer, axialer Richtung des Gummituchzylinders 02 verlaufenden schmalen Zylinderkanal 14 eingeführt. Die Öffnung 16 zur Mantelfläche 01 ist spaltartig (lichte Weite g) .Im Querschnitt ist der Zylinderkanal 14 trapezförmig auf eine lichte Weite h erweitert. Ein trapezförmiger Verlauf des Zylinderkanals 14 ist von Vorteil, weil dadurch die Verstärkungsschienen 07; 08 im Inneren des Zylinderkanals 14 voneinander weg geführt werden können.

Die Weite g der Öffnung 16 kann sehr schmal gehalten werden. Sie entspricht in etwa einer Dicke a des Gummituches 03 zuzüglich der Dicke c einer Verstärkungsschiene 07 plus einem kleinen Zuschlag.

Zweckmäßigerweise kann der Zylinderkanal 14 durch einen am Kanalboden 17 befestigten, aufragenden, keilförmigen Führungssteg 18- in Fig. 1 gestrichelt dargestellt - in zwei Abteile 19; 21 längsgeteilt sein. Hierdurch wird es möglich, daß jedes Ende 04; 06 des Gummituches 03 in ein eigenes Abteil 19; 21 geführt werden kann. Hierbei werden die Verstärkungsschienen 07; 08 voneinander weg bewegt

Links und rechts neben Anfang und Ende des Zylinderkanals 14, direkt neben ihnen oder von ihnen beabstandet ist pro freies Ende der Verstärkungsschienen 07; 08 eine Vorrichtung 20 zur Erzeugung einer Druckkraft auf die freien Enden vorgesehen. Die Vorrichtung 20 stützt sich am Gummizylinderkörper ab und erzeugt eine Druckkraft auf die freien Enden, die in radialer Richtung in Richtung auf die Rotationsachse des Gummituchzylinders 02 wirkt und so das Gummituch 03 festhält und spannt.

Die Vorrichtungen 20 zur Erzeugung einer Druckkraft sind pro freies Verstärkungsschienenende 07; 08 vorgesehen. Sie bestehen z. B. aus jeweils einem Spannklotz 24; 26, der jeweils mittels lösbarer, formschlüssiger Verbindung -z. B. je einer Schraube 27; 28- seitlich neben dem Zylinderkanal 14 des Gummituchzylinders 02 in Richtung Zylinderrotationsachse bzw. radial auf- und abbewegbar ist und so Druckkräfte auf die freien Enden 12, 13 der Verstärkungsschienen 07; 08 ausüben kann.

Jeder Spannklotz 24; 26 ist gegen Verdrehung gesichert und hat z. B. jeweils eine die freien Enden 12, 13 der Verstärkungsschienen 07 bzw. 08 umgreifende, anliegende Nase 29.

Die Spannklötze 24; 26 weisen auch in radialer Richtung verschieden große Abstände zur Mantelfläche 01 des Gummituchzylinders 02 auf (Fig. 1) .Somit sind beide Spannklötze 24 des ersten (vorlaufenden) Endes 04 des Gummituches 03 weiter von der Mantelfläche 01 entfernt als die Spannklötze 26 des zweiten (nachlaufenden) Endes 06 des Gummituches 03.

Die Vorrichtungen 20 sind jeweils in eine Ausnehmung 23 am Ballen des Gummituchzylinders 02 befestigt. Eine Wand dieser Ausnehmung 23 kann als Verdrehsicherung dienen. Die Vorrichtungen 20 können aber auch an beiden Stirnseiten 22 der Gummizylinderballen befestigt sein.

### Bezugszeichenliste

- 01: Mantelfläche (02)
- 02: Gummituchzylinder
- 03: Gummituch
- 04: Ende, erstes (vorlaufendes) (03)
- 05: -
- 06: Ende, zweites (nachlaufendes) (03)
- 07: Verstärkungsschiene, erste (04)
- 08: Verstärkungsschiene, zweite (06)
- 09: -
- 10: -
- 11: -
- 12: Ende, erstes (linkes) (07)
- 13: Ende, zweites (rechtes) (08)
- 14: Zylinderkanal, schlitzartig (02)
- 15: -
- 16: Öffnung, schlitzartig (14)
- 17: Kanalboden (14)
- 18: Führungssteg (14)
- 19: Abteil, linkes
- 20: Vorrichtung zum Befestigen
- 21: Abteil, rechtes
- 22: Stirnseite (02)
- 23: Ausnehmung (02)
- 24: Spannklotz (12)
- 25: -
- 26: Spannklotz (13)
- 27: Schraube
- 28: Schraube
- 29: Nase

- a: Dicke (03)

- b: Breite (03)
- c: Dicke (07; 08)

- f: Höhe (07; 08)

- g: Weite, lichte (16)
- h: Weite, lichte (16)

## Patentansprüche

1. Vorrichtung zum Befestigen eines Gummituches (03) auf einem Gummituchzylinder (02), wobei mindestens ein Ende (04; 06) des Gummituches (03) eine Verstärkungsschiene (07; 08) aufweist, **dadurch gekennzeichnet, dass** beide Enden (12; 13) der Verstärkungsschiene (07; 08) über eine Breite (b) des Gummituches überstehend angeordnet sind und dass mit jedem überstehenden Ende (12; 13) jeweils eine Vorrichtung (20) zur Erzeugung einer Druckkraft zusammerwirkend angeordnet ist.

2. Vorrichtung nach Anspruch 1, **dadurch gekennzeichnet, dass** die Vorrichtung (20) zur Erzeugung einer Druckkraft einen mittels Schraube (27; 28) höhenverstellbaren Spannklotz (24; 26) aufweist.

3. Vorrichtung nach Anspruch 1, **dadurch gekennzeichnet, dass** der Querschnitt des Zylinderkanals (14) des Gummituchzylinders (02) sich in Richtung Kanalboden (17) trapezförmig erweitert.

4. Vorrichtung nach Anspruch 1, **dadurch gekennzeichnet, dass** auf einem Kanalboden (17) des Zylinderkanals (14) des Gummituchzylinders (02) eine Leiste mit keilförmigem Querschnitt vorgesehen ist.

5. Vorrichtung nach Anspruch 2, **dadurch gekennzeichnet, dass** der Spannklotz (24; 26) eine Verdrehsicherung aufweist.

6. Vorrichtung nach Anspruch 1, **dadurch gekennzeichnet, dass** beide Enden (04; 06) des Gummituches (03) mit Verstärkungsschienen (07; 08) versehen sind und jeder Verstärkungsschiene (07; 08) Vorrichtungen (20) zur Erzeugung einer Druckkraft zugeordnet sind.

7. Vorrichtung nach Anspruch 6, **dadurch gekennzeichnet, dass** die Vorrichtungen (20) zun Erzeugung einer Druckkraft des ersten Endes (04) des Gummituches (03) bezogen auf die axiale Richtung des Gummituchzylinders (02) versezt zur den Vorrichtungen (20) zur Erzeugung einer Druckkraft des zweiten Endes (06) des Gummituches (03) angeordnet sind.

8. Vorrichtung, nach Anspruch 6, **dadurch gekennzeichnet, dass** die Vorrichtungen (20) zur Erzeugung einer Druckkraft des ersten Endes (04) des Gummituches (03) bezogen auf die Umfangsrichtung und/oder radiale Richtung des Gummituchzylinders (02) versetzt zu den Vorrichtungen (20) zur Erzeugung einer Druckkraft des zweiten Endes (06) des Gummituches (03) angeordnet sind.

## Claims

1. Device for fastening a rubber blanket (03) on a blanket cylinder (02), at least one end (04; 06) of the rubber blanket (03) having a reinforcing rail (07; 08), **characterized in that** both ends (12; 13) of the reinforcing rail (07; 08) are arranged projecting beyond a width (b) of the rubber blanket, and **in that** in each case one device (20) for producing a compressive force is arranged so as to interact with each projecting end (12; 13).

2. Device according to Claim 1, **characterized in that** the device (20) for producing a compressive force has a clamping block (24; 26), the height of which can be adjusted by means of a screw (27; 28).

3. Device according to Claim 1, **characterized in that** the cross section of the cylinder channel (14) of the blanket cylinder (02) widens trapezoidally in the direction of the channel base (17).

4. Device according to Claim 1, **characterized in that** a bar with a wedge-like cross section is provided on a channel base (17) of the cylinder channel (14) of the blanket cylinder (02).

5. Device according to Claim 2, **characterized in that** the clamping block (24; 26) has an anti-rotation safeguard.

6. Device according to Claim 1, **characterized in that** both ends (04; 06) of the rubber blanket (03) are provided with reinforcing rails (07; 08) and each reinforcing rail (07; 08) is assigned devices (20) for producing a compressive force.

7. Device according to Claim 6, **characterized in that** the devices (20) for producing a compressive force belonging to the first end (04) of the rubber blanket (03) are arranged offset, related to the axial direction of the blanket cylinder (02), with respect to the devices (20) for producing a compressive force belonging to the second end (06) of the rubber blanket (03).

8. Device according to Claim 6, **characterized in that** the devices (20) for producing a compressive force belonging to the first end (04) of the rubber blanket (03) are arranged offset, related to the circumferential direction and/or radial direction of the blanket cylinder (02), with respect to the devices (20) for producing a compressive force belonging to the second end (06) of the rubber blanket (03).

## Revendications

1. Dispositif de fixation d'un blanchet (03) sur un cylindre porte-blanchet (02), au moins une extrémité (04; 06) du blanchet (03) présentant une glissière de renforcement (07; 08), **caractérisé en ce que** les deux extrémités (12; 13) de la glissière de renforcement (07; 08) sont disposées en saillie sur une largeur (b) du blanchet, et **en ce que**, à chaque extrémité (12; 13) en saillie, est chaque fois disposé, agissant en coopération, un dispositif (20) devant produire une force de pressage.

2. Dispositif selon la revendication 1, **caractérisé en ce que** le dispositif (20) devant produire une force de pressage présente un bloc de serrage (24; 26) réglable en hauteur à l'aide d'une vis (27; 28).

3. Dispositif selon la revendication 1, **caractérisé en ce que** la section transversale du canal de cylindre (14) du cylindre porte-blanchet (02) s'élargit à une forme trapézoïdale en allant dans la direction du fond de canal (17).

4. Dispositif selon la revendication 1, **caractérisé en ce que**, sur un fond de canal (17) du canal de cylindre (14) du cylindre porte-blanchet (02), est prévue une bande à section transversale cunéiforme.

5. Dispositif selon la revendication 2, **caractérisé en ce que** le bloc de serrage (24; 26) présente une sécurité de rotation.

6. Dispositif selon la revendication 1, **caractérisé en ce que** les deux extrémités (04; 06) du blanchet (03) sont munies de glissières de renforcement (07; 08) et, à chaque glissière de renforcement (07; 08), sont associés des dispositifs (20) pour générer une force de pressage.

7. Dispositif selon la revendication 6, **caractérisé en ce que** les dispositifs (20), pour générer une force de pressage, de la première extrémité (04) du blanchet (03) par rapport à la direction axiale du cylindre porte-blanchet (02), sont décalés par rapport au dispositif (20) pour produire une force de pressage de la deuxième extrémité (06) du blanchet (03).

8. Dispositif selon la revendication 6, **caractérisé en ce que** les dispositifs (20) devant produire une force de pressage, de la première extrémité (04) du blanchet (03) par rapport à la direction périphérique et/ou à la direction radiale du cylindre porte-blanchet (02), sont décalés par rapport au dispositif (20) devant produire une force de pressage de la deuxième extrémité (06) du blanchet (03).
